# EUROPÄISCHE PATENTSCHRIFT

(11) **EP 0 667 411 B1**
(45) Veröffentlichungstag und Bekanntmachung des Hinweises auf die Patenterteilung: **08.04.1998**
(21) Anmeldenummer: 95101382.0
(22) Anmeldetag: 02.02.1995
(51) Int. Cl.: D06F 23/02

(54) **Trommelwaschmaschine**
Drum washing machine
Machine à laver à tambour

(30) Priorität: 15.02.1994 DE 4404759
(43) Veröffentlichungstag der Anmeldung: 16.08.1995
(73) Patentinhaber: FORON Waschgeräte GmbH, D-08340 Schwarzenberg (DE)
(72) Erfinder: Barth, Erich, Dipl.-Ing., D-08340 Schwarzenberg (DE)
(74) Vertreter: Wellner, Hans

(56) Entgegenhaltungen:
- DE-B- 1 017 584
- FR-A- 1 193 510
- FR-A- 2 075 196

## Beschreibung

Die Erfindung bezieht sich auf eine Trommelwaschmaschine in Topladerbauweise gemäß dem Oberbegriff des Anspruches 1, wobei diese Trommelwaschmaschine sowohl für den Einsatz im Haushalt als auch für gewerbliche Zwecke geeignet ist und in bestimmten Bau-Modifikationen eingesetzt werden kann.

Bisher sind durch Firmenschriften und sehr vielfälltigem Prospektmaterial sowie bereits auf dem Markt befindlichen Konsumgütern nur Trommelwaschmaschinen mit einer horizontal gelagerten Wasch- und Schleudertrommel in einem schwingbeweglich angeordneten Laugenbehälter bekannt.

Diese Maschinen ermöglichen bei einem relativ günstigen Wasser-, Energie- und Waschmittelverbrauch einen annehmbaren Reinigungseffekt.
Zur Minimierung der Verbrauchswerte sind auch Trommelwaschmaschinen ohne Laugenbehälter bekannt, z. B. aus der DD-PS 259 316, für die jedoch ein aufwendiges und kompliziertes Heizungs-, Steuerungs- und Flottenführungssystem erforderlich ist.

Dieser enorm hohe technische Aufwand wird zum gegenwärtigen Erkenntnisstand nur durch einen zusätzlichen Spülwasser-Auffangbehälter und der daraus resultierenden Wassereinsparung gerechtfertigt.

Weiterhin ist es bereits allgemeine Erkenntnis, daß beim Wäschwaschen, z. B. von Hand oder auch in technisch einfachen, sogenannten Wellenradwaschmaschinen verschiedene Wäscheposten hintereinander in der selben Waschflotte gewaschen bzw. Spülflotte gespült werden.
Dabei wird, um die Flotten intensiv auszunutzen, zuerst feines und/oder weißes, bzw. wenig verschmutztes Waschgut gewaschen und anschließend gröberes und/oder buntes, bzw. stark verschmutztes Waschgut gewaschen.

Aus der FR-A- 2.075.196 sind technische Lösungen bekannt, bei denen in ihrer Funktionsweise und Wirkung eine aus zwei Füllkammern bestehende Wasch- und Schleudertrommel in einem mit dem Maschinengehäuse fest verbundenen, starr angeordneten Laugenbehälter mit zwei Kammern und einer wälzlagerbestückten Trennwand integriert ist.
Diese Ausführung einer Haushalt-Topladerwaschmaschine ist mit einem Umpumpsystem ausgerüstet, welches einen Flottenaustausch zwischen den beiden Kammern des Laugenbehälters gestattet. Die notwendige Wasch- und Schleudermechanik für einen ordentlichen Reinigungs- und Entwässerungsprozeß erfordert jedoch solch hohe Zwischen- und Endschleuderdrehzahlen, die ein gut funktionierendes Schwingsystem, d.h., mit schwingbeweglich angeordneten Laugenbehälter, zur Kompensation der dabei auftretenden Unwuchtbelastungen vorausetzen.

Ferner ist eine Koordinierung wäschespezifischer Programmpaarungen für beide Füllräume der Wasch- und Schleudertrommel anhand unterschiedlicher Trommelmanteldurchmesser u.dgl. nicht effektiv durchführbar, wenn das System nur einseitig angetrieben und mittig entkoppelt wird.

Neben den technischen Nachteilen einer Lösung gemäß der FR-A-2.075.196 genügen auch die bisher bekannten anderen Einrichtungen und Verfahren noch nicht im erforderlichen Umfang einer zukunftsorientierten Einsparung von Trinkwasser, Elektroenergie und Waschmittel sowie einer zeitsparenden Verfahrensweise beim Waschen der im Haushalt anfallenden Wäsche.

Es müssen deshalb - auch unter Inkaufnahme von Investitionen - auf dem Gebiet des Waschmaschinenbaus neue, unkonventionelle Wege bis hin zu geschlossenen Energie- und Brauchwasserumlauf auch im Haushaltsbereich gefunden werden.

Einen Schritt in diese Richtung soll die erfindungsgemäße Trommelwaschmaschine darstellen.

Aufgabe der Erfindung ist es daher, bei einer Trommelwaschmaschine in Topladerbauweise, gemäß dem Oberbegriff des Anspruches 1, sowohl die effektiven Verbrauchswerte als auch den Zeitaufwand je Einheit Waschgut ohne Verschlechterung des Waschergebnisses hinsichtlich der Reinigungs- und Spülwirkung weiter zu minimieren.

Diese technische Aufgabe wird durch die im kennzeichnenden Teil des Anspruches 1 angegebenen Merkmale gelöst.

Die Vorteile, die durch die Erfindung erreicht werden, bestehen darin, daß gegenüber den bekannten technischen Lösungen auf dem Gebiet der Trommelwaschmaschinen in Topladerbauweise mit einem relativ geringen Mehraufwand der Verbrauch von Trinkwasser, Elektroenergie und Waschmittel sowie der Zeitaufwand je Kilogramm Waschgut wesentlich reduziert wird.

Unter Anwendung an sich bekannter, optimal programmierter und textilartbezogener Wasch-, Spül- und Schleuderverfahren können Einsparungen an Trinkwasser bis ca. 30 %, an Elektroenergie bis ca. 15 % sowie bis zu ca. 10 % an Waschmittel und sonstigen Wäsche-Nachbehandlungsmittel erzielt werden.

Insbesondere durch die Ausgestaltung der Trommelwaschmaschine mit einem Laugenbehälter, der zwei von einander getrennt angetriebene Wasch- und Schleudertrommeln aufweist, wird die spezifische Waschleistung, die als kg Waschgut pro Zeiteinheit definiert werden kann, bis zu 50 % erhöht, da in zwei Wasch- und Schleudertrommeln etwa gleichzeitig das Waschgut gewaschen, gespült und mit einem gewissen Zeitversatz geschleudert, d.h., eine größere Wäschemenge bearbeitet werden kann. Neben dieser Zeiteinsparung besteht ein weiterer Vorteil darin, daß durch die Möglichkeit der Wiederverwendung von z.B. nur leicht verschmutzter Waschflotte aus der primären Kammer in der sekundären Kammer, z.B. für die Vorwäsche von stark verschmutzter Wäsche, mit weniger Frischwassereinsatz und weniger Waschmittelzusatz der Verbrauch je Einheit Waschgut gesenkt werden kann.
Bauseitig werden mit diesem neuen Maschinentyp noch weitere Vorteile erreicht.
Bei Toplader-Waschmaschinen, welche mit einem elastischen Faltenbalg ausgerüstet sind, treten beim Schleudern Kompressionserscheinungen auf, die teilweise zu unangenehmen Geräuschen führen. Diese auftretende Kompression wird über den nicht am Schleudern beteiligten Teil des Laugenbehälters ausgeglichen.
Weiterhin erfolgt keinerlei Austritt von Dampfwrasen, Schaum oder mit Gerüchen behafteter feuchter Luft aus dieser Waschmaschine, da die Heizphasen beider Laugenbehälterkammern zeitlich und damit thermisch auseinanderliegen.
Die thermisch niedriger liegende Laugenbehälterkammer dient dabei als Kondensationsraum sowie zur Aufnahme von eventuell zu viel entstehendem Waschmittel schaum.

Das Schwingsystem der Maschine, welches beide Trommeln beinhaltet, braucht nur für die Unwuchtkompensation der jeweils in einer Trommel enthaltenen Füllmasse von etwa 3,5 bis 4 kg Waschgut zu genügen.
Die gegenüber dem Schwerpunkt des Schwingsystems asymetrisch wirkenden Unwuchtkräfte beim Schleudern werden in den Resonanzfrequenzen durch die optimal angeordneten Reibungsdämpfer und in den höheren Frequenzen stets zusätzlich durch die auf die Taumelebenen bezogenen Masseträgheitsmomente kompensiert. Dadurch wird zum einen ein Teil der Ballastmasse für das Schwingsystem eingespart und zum anderen Freiraum in der Maschine gewonnen.
Ferner besteht eine weitere vorteilhafte Ausgestaltung der Erfindung darin, daß die Maschinenabmessungen (Gehäuseaußenmaß) im Rahmen der Standardabmessungen für Haushalts-Waschmaschinen liegt, wobei jedoch für die Anwendung des erfindungsgemäßen Maschinensystems für gewerbliche Zwecke auch größere Dimensionierungen möglich sind.

Weitere vorteilhafte Ausgestaltungen der Erfindung ergeben sich aus den übrigen Unteransprüchen und aus dem nachfolgend anhand der Zeichnung prinzipmäßig beschriebenen Ausführungsbeispiel

Es zeigt
- Fig. 1: einen Querschnitt einer erfindungsgemäßen Waschmaschine von vorn,
- Fig. 2: eine Variante der konstruktiven Ausführung einer erfindungsgemäßen Waschmaschine,

Die Trommelwaschmaschine ist in der sogenannten Topladerbauweise ausgeführt und besitzt ein Gehäuse 1, welches aus einem kompakten Mittelteil und je einer lösbaren linken und rechten Seitenwand besteht. Dabei hat das Gehäuse 1 eine für Haushaltsgeräte typische Standardabmessung von etwa 850 x 600 x 600 mm.
Der für Waschmaschinen übliche Laugenbehälter 2 ist als ein kompaktes Mittelteil mit einer mittigen Trennwand 11 in einer Art Doppeltopfform ausgebildet und besteht aus einem laugen- und temperaturbeständigen Kunststoff, wobei eine Ausführung in Edelstahlblech auch denkbar ist.
In der Trennwand 11 ist ein Breitlager mit zwei Wälzlagerinnenringen für die Aufnahme der inneren Trommelwellenstümpfe, sowohl der rechten Wasch- und Schleudertrommel 3, als auch der linken Wasch- und Schleudertrommel 3' vorgesehen. Zur Distanzierung ist zwischen diesen Wellenstümpfen eine Scheibe aus einem Gleitwerkstoff, z.B. aus Polytetrafluorethylen-Folie angeordnet.

Die Stirnseiten des Laugenbehälters 2 sind durch Seitenwände 10,10' wasserdicht verschlossen.
Seitlich unterhalb des Laugenbehälters 2 befindet sich das jeweilige Antriebssystem, welches aus je einem Antriebsmotor 4 und 4' und einer über einen Riemen vom Motor angetriebenen Antriebsscheibe 9 und 9' besteht.

Beide Wasch- und Schleudertrommeln 3 und 3' können, genauso wie die Laugenbehälterseitenwände 10 und 10', die Antriebssysteme, bestehend aus Motor 4 und 4', Riemen und Antriebsscheibe 9 und 9' sowie ihre Lagerungen, miteinander identisch bzw. zueinander spiegelbildlich sein.
Jede der Wasch- und Schleudertrommeln 3 und 3' hat bei einer maximal möglichen Breite von 250 mm ein Fassungsvermögen von ca. 4 kg Trockenwäsche und bei einer für die Beschickung noch ausreichenden Breite von 200 mm noch 3 kg Trockenwäsche. Für eine raumsparende Unterbringung der Lagerungen sind wenigstens die antriebsseitigen Seitenwände der beiden Wasch- und Schleudertrommeln 3 und 3' kegelstumpfförmig nach innen gezogen.

Die im oberen Bereich des Gehäuses 1 angeordneten sechs (mindestens jedoch drei) Stück Stielösenzugfedern 6 halten das Schwingsystem stets in der erforderlichen Balance, während vier (mindestens jedoch drei) in den Ecken des unteren Gehäusebereiches angeordneten Reibungsdämpfer 5 die Resonanzdurchgänge bei Drehzahlwechsel ausreichend dämpfen.
Ein elastischer Faltenbalg 7 sichert im oberen Bereich eine flexible Verbindung zwischen dem Gehäuse 1 und dem Laugenbehälter 2.
Zur Ausbalancierung der Massenschwerpunktachse des gesamten Schwingsystems in Richtung Trommeldrehachse sind zeichnerisch nicht dargestellte Ausgleichsmassen am Oberteil des Laugenbehälters 2 angeordnet.
Es ist ausreichend, wenn das Schwingsystem insgesamt nur etwa 35 kg Gesamtmasse aufweist, wenn für beide Wasch- und Schleudertrommeln 3 und 3' eine Unwuchterfassung voneinander getrennt erfolgt und jeweils nur eine Wasch- und Schleudertrommel 3 oder 3' mit dem abgepumpten Spülbad oder sonstiger Beladung im Nebenbehälter schleudert. Das Gewicht der gesamten Trommelwaschmaschine beträgt damit nur etwa 70 bis 75 kg.

Die Figur 2 zeigt eine modifizierte Bau-Variante des zuvor dargestellten Zwei-Trommel-Systems.
An Stelle der Zugfedern 6 erfolgt die Abfederung der schwingbeweglichen Einheit mittels federintegrierter Reibungsdämpfer.

Weiterhin ist an Stelle des Faltenbalges 7 ein zusätzlicher Deckel als Verschluß des Laugenbehälters vorgesehen.
Der gegenseitige Austausch der Flotten in die jeweils andere Kammer kann mittels ansich bekannter Saugheber- oder auch Umflut- oder Umpumpsysteme erfolgen.

In tabellarischer Form sind einige Möglicheiten für eine sinnvolle Zusammenstellung der Wäschechargen bzw. Zuordnung dargestellt, wobei immer das weniger verschmutzte und/oder pflegeleichte Waschgut, bei welchem bekannterweise meist die Waschund Spülgänge mit einem höheren Flottenniveau ablaufen, primär behandelt wird.
Die Primär-Waschflotte kann somit zumindest für eine sekundäre Vorwäsche von stärker verschmutztem Waschgut genutzt werden. Es werden sämtliche Primär-Spülflotten für den sekundären Spülprozess nachgenutzt, so daß lediglich nur die letzte Sekundär-Spülflotte aus Frischwasser besteht und gegebenenfalls als Primär-Waschflotte wiederverwendet werden kann.
Über dieses tabellarische Beispiel hinaus, sind natürlich weitaus mehrere Wäschechargen-Kombinationen möglich.

Aus der Optimierung der Waschgut-Kombinationen lassen sich somit folgende Effekte der Rangfolge nach staffeln:
Einsparung von Zeit
Bedienung - Waschkomfort
Einsparung von Energie
Einsparung von Wasser
Einsparung von Waschmittel und Wäsche-Nachbehandlungsmittel trocknergerechte Portionierung der Waschgutmenge

Dieses Zweikammersystem des Laugenbehälters 2 läßt aber auch zahlreiche Bau-Modifikationen in Ausstattungsgrad, Funktionsweise und Effektivität bei relativ geringen baulichen Abweichungen im Rahmen des Schutzbereiches gemäß der Ansprüche 1-9 zu.

## Patentansprüche

1. Trommelwaschmaschine in Topladerbauweise mit einem das Maschinensystem umfassenden Gehäuse und einem darin schwingbeweglich angeordneten Laugenbehälter,
**dadurch gekennzeichnet,** daß
der schwingbewegliche Laugenbehälter (2) zwei voneinander getrennte Kammern mit getrennt angetriebenen Wasch- un Schleudertrommeln (3 und 3') aufweist, wobei der Laugenbehälter (2) eine Trennwand (11) mit integriertem Doppelwälzlager aufweist und das Steuerungssystem der Waschmaschine eine Sperre zur Verhinderung des gleichzeitigen Betriebes der beiden Antriebssysteme (4 und 4'; 9 und 9') im Schleuderdrehzahlbereich und eine Begrenzung für die Leistungsaufnahme in den Heizphasen beinhaltet.

2. Trommelwaschmaschine nach Anspruch 1,
**dadurch gekennzeichnet,** daß
der Laugenbehälter (2), an dessen Stirnseiten die beiden Antriebssysteme (4 und 4'; 9 und 9') angeordnet sind, in einer Doppeltopfform ausgebildet ist.

3. Trommelwaschmaschine nach Anspruch 1 und 2,
**dadurch gekennzeichnet,** daß
sowohl die Behälterseitenwände (10), als auch die antriebsseitigen Wände der beiden Wasch- und Schleudertrommeln (3 und 3') kegelstumpfförmig gestaltet sind.

4. Trommelwaschmaschine nach Anspruch 1 bis 3,
**dadurch gekennzeichnet,** daß
die beiden Wasch- und Schleudertrommeln (3 und 3') schmaler als der Außenabstand von Falz zu Falz ausgebildet sind, während ihr Durchmesser einen Normalwert von ca. 420 mm bis 480 mm bei Waschmaschinen für den Haushaltsgebrauch entspricht.

5. Trommelwaschmaschine nach Anspruch 1 und 4,
**dadurch gekennzeichnet,** daß
die beiden Falzränder jeder Wasch- und Schleudertrommel (3 und 3') gegenüber dem Trommelmantel einen Winkel von ca. 30 bis 60 Grad aufweisen.

6. Trommelwaschmaschine nach Anspruch 1 bis 3,
**dadurch gekennzeichnet,** daß
zwischen den beiden Kammern des Laugenbehälters (2) Verbindungen für den Druckausgleich sowie zur Einspülung und Umflutung der Flotten bestehen.

7. Trommelwaschmaschine nach einem der Ansprüche 1 bis 5,
**dadurch gekennzeichnet,** daß das Schwingsystem mit wenigstens drei Stielösenzugfedern (6) aufgehängt und mittels mindestens 3 Reibungsdämpfern (5) fixiert ist.

8. Trommelwaschmaschine nach Anspruch 1 und 2 sowie 4 und 5,
**dadurch gekennzeichnet,** daß
die Wasch- und Schleudertrommeln (3 und 3') stirnseitig spiegelbildlich zueinander gestaltet sind.

9. Trommelwaschmaschine nach Anspruch 1 und 2,
**dadurch gekennzeichnet,** daß
beide Wasch- und Schleudertrommeln (3 und 3') aus geometrisch gleichen - bzw. baugleichen Einzelteilen bestehen.

## Claims

1. Top-loading drum-type washing machine, comprising a housing surrounding the machine system and a tub arranged to vibrate therein, characterised in that the vibrating tub (2) has two separate chambers with separately driven washing and spin-drying drums (3 and 3'), the tub (2) having a partition wall (11) with integrated double roller bearings and the control system of the washing machine including a locking device to prevent simultaneous operation of the two drive systems (4 and 4'; 9 and 9') in the spinning speed range and limitation of the energy consumed in the heating phases.

2. Drum-type washing machine according to claim 1, characterised in that the tub (2), on the end faces of which the two drive systems (4 and 4'; 9 and 9') are arranged, is a double tub.

3. Drum-type washing machine according to claims 1 and 2, characterised in that both the side walls (10) of the tub and the walls of both the washing and spin-drying drums (3 and 3') at the drive end are frustoconical.

4. Drum-type washing machine according to clams 1 to 3, characterised in that both the washing and spin-drying drums (3 and 3') are narrower than the external distance from seam to seam, while their diameter corresponds to a standard value of approximately 420 mm to 480 mm in washing machines for household use.

5. Drum-type washing machine according to claims I and 4, characterised in that the two seam edges of the washing and spin-drying drums (3 and 3') are at an angle of approximately 30 to 60 degrees relative to the drum casing.

6. Drum-type washing machine according to claims 1 to 3, characterised in that connections for pressure compensation and for the washing-in and circulation of the liquors are provided between the two chambers of the tub (2).

7. Drum-type washing machine according to one of claims 1 to 5, characterised in that the vibrating system is suspended from at least three eyebolt springs (6) and is fixed by means of at least 3 frictional dampers (5).

8. Drum-type washing machine according to claims 1 and 2 and 4 and 5, characterised in that the washing and spin-drying drums (3 and 3') are mirror images of one another at their end faces.

9. Drum-type washing machine according to claims 1 and 2, characterised in that both the washing and spin-drying drums (3 and 3') consist of individual components having the same geometrical shape and the same construction.

## Revendications

1. Machine à laver à tambour du type à chargement par le haut comprenant un carter entourant l'ensemble moteur et une cuve montée oscillante dans le carter, caractérisée en ce que la cuve oscillante (2) présente deux chambres séparées comprenant des tambours de lavage et d'essorage (3 et 3') à commande d'entraînement séparée, la cuve (2) présentant une paroi de séparation (11) à double palier intégré de roulement et le système de commande de la machine à laver comportant, dans la zone du compte-tours d'essorage, un arrêt pour empêcher le fonctionnement simultané des deux systèmes d'entraînement (4 et 4' ; 9 et 9') ainsi qu'une limitation de la puissance absorbée dans les phases de chauffage.

2. Machine à laver à tambour selon la revendication 1, caractérisée en ce que la cuve (2), sur la face frontale de laquelle sont disposés les deux systèmes d'entraînement (4 et 4' ; 9 et 9') présente une conformation de partie supérieure double.

3. Machine à laver à tambour selon les revendications 1 et 2, caractérisée en ce que les parois latérales du châssis ainsi que les parois du côté de la commande des tambours de lavage et d'essorage (3 et 3') sont conformées en cône tronqué.

4. Machine à laver à tambour selon les revendications 1 à 3, caractérisée en ce que les tambours de lavage et d'essorage (3 et 3') sont plus étroits que l'intervalle extérieur de rainure à rainure, alors que leur diamètre correspond à une dimension normale d'environ 420 à 480 mm dans le cas de machines à usage ménager.

5. Machine à laver à tambour selon les revendications 1 et 4, caractérisée en ce que les deux bords de rainure de chacun des tambours de lavage et d'essorage (3 et 3') présentent un angle d'environ 30 à 60 degrés par rapport à l'enveloppe du tambour.

6. Machine à laver à tambour selon les revendications 1 à 3, caractérisée en ce que des liaisons existent entre les deux chambres de la cuve (2) pour l'équilibrage de la pression ainsi que pour l'entrée et l'évacuation des lessives.

7. Machine à laver à tambour selon l'une quelconque des revendications 1 à 5, caractérisée en ce que le système d'essorage est suspendu au moyen d'au moins trois ressorts de traction à tiges à oeillets (6) et fixé au moyen d'au moins trois amortisseurs à friction (5).

8. Machine à laver à tambour selon les revendications 1 et 2 ainsi que 4 et 5, caractérisée en ce que les tambours de lavage et d'essorage (3 et 3') sont symétriques l'un par rapport à l'autre sur leur face frontale.

9. Machine à laver à tambour selon les revendications 1 et 2, caractérisée en ce que chacun des deux tambours de lavage et d'essorage (3 et 3') est constitué de pièces individuelles identiques géométriquement et sur le plan constructif.
